# EUROPÄISCHE PATENTSCHRIFT

(11) **EP 1 347 482 B1**
(45) Veröffentlichungstag und Bekanntmachung des Hinweises auf die Patenterteilung: **04.10.2006**
(21) Anmeldenummer: 02405200.3
(22) Anmeldetag: 15.03.2002
(51) Int. Cl.: H01H 33/66

(54) **Energieverteilungsnetz**
Distribution network
Réseau de distribution du courant

(43) Veröffentlichungstag der Anmeldung: 24.09.2003
(73) Patentinhaber: ABB Schweiz AG, 5400 Baden (CH)
(72) Erfinder: Pohle, Michael, 6554 Flüelen (CH); Kriegel, Martin, 5424 Unterehrendingen (CH)
(74) Vertreter: ABB Patent Attorneys

(56) Entgegenhaltungen:
- DE-A- 10 022 415

## Beschreibung

### TECHNISCHES GEBIET

Die Erfindung geht aus von einem mehrphasigen elektrischen Energieverteilungsnetz gemäss dem Oberbegriff des Anspruchs 1:

### STAND DER TECHNIK

Aus dem Artikel von Rainer Bitsch und Friedrich Richter in der Zeitschrift etz-a, Bd. 98 (1977), Seiten 137 bis 141, ist ein mit Hochspannung betriebenes, dreiphasiges Energieverteilungsnetz bekannt. Dieses Energieverteilungsnetz weist Freileitungen auf, welche verschiedene Schaltstationen und Verbraucher verbinden. In den Schaltstationen dieses Energieverteilungsnetzes sind Leistungsschalter vorgesehen, welche u. a. dem Schutz der Leitungen und Verbraucher gegen durch einen Kurzschluss verursachte Folgeschäden dienen. Diese Leistungsschalter schalten im Schadensfall selektiv die fehlerbehafteten Bereiche des Energieverteilungsnetzes ab. Ein handelsüblicher Leistungsschalter beherrscht in der Regel die im Energieverteilungsnetz auftretenden Schaltfälle. Wenn aber das Energieverteilungsnetz eine vergleichsweise hohe Kurzschlussleistung mit Fehlerströmen im Bereich über etwa 40 kA bis 50 kA aufweist, so ist es jedoch möglich, dass die handelsüblichen Leistungsschalter den speziellen Schaltfall des Abstandkurzschlusses nicht in jedem Fall sicher beherrschen.

Beim Abschalten eines Abstandkurzschlusses treten in der erstlöschenden Phase des Leistungsschalters nach dem Erlöschen des Schaltlichtbogens in der Schaltstrecke zwischen den Schaltkontakten besonders grosse Steilheiten der wiederkehrenden Spannung auf, die bei herkömmlichen Leistungsschaltern zu einem unerwünschten Wiederzünden der Schaltstrecke und damit zu einem Versagen des Leistungsschalters führen können. Um derartige Fehlschaltungen zu vermeiden, werden im mehrphasigen Energieverteilungsnetz Massnahmen vorgesehen, die verhindern, dass derartig grosse Steilheiten der wiederkehrenden Spannung auftreten können. Als bewährtes Mittel hat sich der Einbau von Kondensatoren in das Energieverteilungsnetz erwiesen, welche die Eigenfrequenz des als LC-Schwingkreis anzusehenden Energieverteilungsnetzes soweit reduzieren, dass die Steilheit der wiederkehrenden Spannung nur noch vergleichsweise kleine, durch herkömmliche Leistungsschalter sicher beherrschbare Werte aufweist. Die Kondensatoren werden in der Regel zwischen dem Hochspannungspotential des Energieverteilungsnetzes und der Erde eingebaut.

Dieser Einbau von Kondensatoren ist aufwendig im Hinblick auf die Kosten und den Platzbedarf für diese Elemente. Zudem weist jeder der Kondensatoren eine Isolierstrecke gegen Erde auf, die gewartet werden muss, wodurch zusätzliche Kosten verursacht werden, und wobei der Zeitbedarf für diese Wartung die Verfügbarkeit des Energieverteilungsnetzes etwas einschränkt. Der Einbau von zusätzlichen Kondensatoren kann die Eigenfrequenz des Energieverteilungsnetzes so verändern, dass Ferroresonanzen möglich sind. Aufgrund dieser Ferroresonanzen können bei Schaltvorgängen im Netz unerwünschte Überspannungen auftreten.

Im Dokument "DE 100 22 415 A" wird ein Hybridleistungsschalter gemäß dem Oberbegriff des Patentanspruchs 1 offenbart.

### DARSTELLUNG DER ERFINDUNG

Die Erfindung, wie sie im unabhängigen Anspruch gekennzeichnet ist, löst die Aufgabe, ein mehrphasiges Energieverteilungsnetz zu schaffen, in welchem keine zusätzlichen Kondensatoren für die Reduktion der anlagebedingten Steilheit der wiederkehrenden Spannung benötigt werden.

In dem erfindungsgemässen Energieverteilungsnetz mit mindestens einer mehrphasigen Freileitung ist als Leistungsschalter zum Schutz der mindestens einen Freileitung ein Hybridleistungsschalter gemäß dem Oberbegriff des Patentanspruchs 1 vorgesehen.

Die durch die Erfindung erreichten Vorteile sind darin zu sehen, dass die Zusatzkondensatoren entfallen, wodurch der Platzbedarf für die Schaltstationen des Energieverteilungsnetzes verkleinert wird, sodass die Baukosten für die Erstellung des Energieverteilungsnetzes vorteilhaft reduziert werden. Zudem entfallen mit diesen Kondensatoren auch die zusätzlichen isolierend überbrückten Distanzen und damit der Aufwand für die regelmässige Reinigung dieser Isolation. Mit dem Wegfallen der Zusatzkondensatoren wird auch die Gefahr des Auftretens von unerwünschten Ferroresonanzen im Energieverteilungsnetz gebannt.

Die Erfindung, ihre Weiterbildung und die damit erzielbaren Vorteile werden nachstehend anhand der Zeichnung, welche lediglich einen möglichen Ausführungsweg darstellt, näher erläutert.

### KURZE BESCHREIBUNG DER ZEICHNUNG

Es zeigen:
Fig.1 das Ersatzschaltbild eines Teils eines herkömmlich beschalteten Energieverteilungsnetzes, und
Fig. 2 das Ersatzschaltbild eines Teils eines erfindungsgemäss vereinfachten Energieverteilungsnetzes.

Alle für das unmittelbare Verständnis der Erfindung nicht erforderlichen Elemente sind nicht dargestellt bzw. nicht beschrieben.

### WEGE ZUR AUSFÜHRUNG DER ERFINDUNG

Die Figur 1 zeigt ein stark vereinfachtes einphasiges Ersatzschaltbild eines herkömmlich aufgebauten Energieverteilungsnetzes 1. Die in der Regel stets vorhandenen Scherentrenner, Erder und Messwandler sind nicht eingezeichnet, ebenso nicht die Energieerzeuger. Dieses Energieverteilungsnetz 1 weist einen auf Potential liegenden Hochspannungsteil 2 und einen geerdeten Teil 3 auf. Zwischen einer im Hochspannungsteil 2 angeordneten Klemme 4 und einer im geerdeten Teil 3 angeordneten Klemme 5 ist ein ohmscher Widerstand 6 in Reihe mit einem Kondensator 7 geschaltet. Der Widerstand 6 stellt den ohmschen Anteil der Netzimpedanz dar, der Kondensator 7 stellt den kapazitiven Anteil der Netzimpedanz dar, und die der Klemme 4 vorgeschaltete Induktivität 8 stellt den induktiven Anteil der Netzimpedanz dar. Von der Klemme 4 geht eine Freileitung 9 ab. Am Anfang dieser Freileitung 9 ist, ebenso wie am anderen nicht dargestellten Ende, ein Leistungsschalter 10 vorgesehen, diese beiden Leistungsschalter schalten im Fehlerfall die Freileitung 9 ab.

Unmittelbar nach dem Leistungsschalter 10 ist eine Klemme 11 vorgesehen. Zwischen dieser Klemme 11 und einer im geerdeten Teil 3 angeordneten Klemme 12 ist ein Zusatzkondensator 13 geschaltet. Ein gleichartiger Zusatzkondensator ist auch am anderen Ende der Freileitung 9 vorgesehen. Wenn nun, beispielsweise durch einen Blitzschlag ausgelöst, in einem Fehlerort 14 ein Erdkurzschluss 15 auftritt, so müssen die beiden Leistungsschalter die Freileitung 9 abschalten. Wenn der Fehlerort 14 vergleichsweise nahe beim Leistungsschalter 10 ist, in dem Bereich also in dem, auf diesen Leistungsschalter 10 bezogen, vom Auftreten eines Abstandskurzschlusses gesprochen werden kann, so wird durch den Zusatzkondensator 13 die Steilheit des Anstiegs der wiederkehrenden Spannung auf solche Werte begrenzt, die der Leistungsschalter 10 einwandfrei beherrschen kann. Die durch den Abstandskurzschluss auf dem Stück der Freileitung 9 zwischen dem Leistungsschalter 10 und dem Fehlerort 14 hervor gerufenen Wanderwellenvorgänge können dann keine Störungen verursachen.

Die Figur 2 zeigt ein stark vereinfachtes einphasiges Ersatzschaltbild eines erfindungsgemäss vereinfacht aufgebauten Energieverteilungsnetzes 1. Die in der Regel stets vorhandenen Scherentrenner, Erder und Messwandler sind nicht eingezeichnet, ebenso nicht die Energieerzeuger. Dieses Energieverteilungsnetz 1 weist einen auf Potential liegenden Hochspannungsteil 2 und einen geerdeten Teil 3 auf. Zwischen einer im Hochspannungsteil 2 angeordneten Klemme 4 und einer im geerdeten Teil 3 angeordneten Klemme 5 ist ein ohmscher Widerstand 6 in Reihe mit einem Kondensator 7 geschaltet. Der Widerstand 6 stellt den ohmschen Anteil der Netzimpedanz dar, der Kondensator 7 stellt den kapazitiven Anteil der Netzimpedanz dar, und die der Klemme 4 vorgeschaltete Induktivität 8 stellt den induktiven Anteil der Netzimpedanz dar. Von der Klemme 4 geht eine Freileitung 9 ab.

Am Anfang dieser Freileitung 9 ist, ebenso wie am anderen nicht dargestellten Ende, ein Hybridleistungsschalter 16 vorgesehen, diese beiden Hybridleistungsschalter schalten im Fehlerfall die Freileitung 9 ab. Wenn nun, beispielsweise durch einen Blitzschlag ausgelöst, in einem Fehlerort 14 ein Erdkurzschluss 15 auftritt, so schalten die beiden Hybridleistungsschalter die Freileitung 9 einwandfrei ab. Sie schalten die Freileitung 9 auch im Fehlerfall "Abstandskurzschluss" problemlos ab, da sie sämtliche, in Energieverteilungsnetzen 1 möglichen Steilheiten des Anstiegs der wiederkehrenden Spannung beherrschen. Kondensatoren für die Reduzierung des Anstiegs der wiederkehrenden Spannung sind deshalb hier nicht nötig.

Der Hybridleistungsschalter 16 weist in einer bevorzugten Ausführungsform zwei in Reihe geschaltete Schaltkammern 17 und 18 auf, von denen die erste Schaltkammer 17 als mit einem Isoliergas gefüllte Kammer ausgebildet ist, während die zweite Schaltkammer 18 als Vakuumschaltkammer ausgebildet ist. Die erste Schaltkammer 17 ist für die dauerhafte Beherrschung hoher Haltespannungen (Betriebsspannungen) ausgelegt. Die zweite Schaltkammer 18 ist für die Beherrschung vergleichsweise hoher Anfangssteilheiten der wiederkehrenden Spannung ausgelegt, sie übernimmt in dem Zeitraum kurz nach dem Erlöschen des Ausschaltlichtbogens die vergleichsweise grosse Steilheit des Anstiegs der wiederkehrenden Spannung. Während dieses Zeitraums wird die Schaltstrecke der ersten Schaltkammer 17 weiter beblasen und von leitenden Schaltrückständen gereinigt, sodass sie danach eine genügende dielektrische Festigkeit erreicht, um dem weiteren Anstieg der wiederkehrenden Spannung und danach der Betriebsspannung standzuhalten. Der Hybridleistungsschalter 16 ist zudem mit einer wirkungsvollen Spannungssteuerung versehen, welche sicherstellt, dass keine der beiden Schaltkammern 17 und 18 während des Ausschaltvorgangs und während des Normalbetriebs dielektrisch überlastet wird.

Der Wegfall der Zusatzkondensatoren bringt den grossen Vorteil mit sich, dass die Eigenfrequenz des Energieverteilungsnetzes mit grosser Sicherheit genügend weit von dem Bereich entfernt liegt, in welchem schädliche Ferroresonanzen auftreten können. Die Betriebssicherheit und die Verfügbarkeit des Energieverteilungsnetzes wird dadurch vorteilhaft erhöht.

### BEZEICHNUNGSLISTE

- 1: Energieverteilungsnetz
- 2: Hochspannungsteil
- 3: geerdeter Teil
- 4,5: Klemme
- 6: Widerstand
- 7: Kondensator
- 8: Induktivität
- 9: Freileitung
- 10: Leistungsschalter
- 11,12: Klemme
- 13: Zusatzkondensator
- 14: Fehlerort
- 15: Erdkurzschluss
- 16: Hybridleistungsschalter
- 17,18: Schaltkammer

## Patentansprüche

1. Energieverteilungsnetz mit mindestens einer mehrphasigen Freileitung (9), mit mindestens einem zum Schutz der mindestens einen Freileitung (9) vorgesehenen
als Hybridleistungsschalter (16) ausgebildeten Leistungsschalter, wobei der Hybridleistungsschalter (16) mindestens zwei mit unterschiedlichen Löschmedien betriebene Schaltkammem (17, 18) aufweist, wobei die mindestens eine erste dieser Schaltkammem (17) für die dauerhafte Beherrschung hoher Haltespannungen ausgelegt ist, und dass die mindestens eine zweite dieser Schaltkammem (18) eine Vakuumschaltkammer ist, **dadurch gekennzeichnet, dass**
die Vakuumschaltkammer für die Beherrschung der Anfangssteilheiten der wiederkehrenden Spannung ausgelegt ist, und dass zwischen einem Hochspannungspotential des Energieverteilungsnetzes und der Erde keine Zusatzkondensatoren zur Reduzierung des Anstiegs der wiederkehrenden Spannung vorgesehen sind.

2. Energieverteilungsnetz nach Anspruch 1, **dadurch gekennzeichnet, dass** in dem Zeitraum nach dem Erlöschen des Ausschaltlichtbogens die Schaltstrecke der ersten Schaltkammer(17) weiter beblasen und von leitenden Schaltrückständen gereinigt wird.

## Claims

1. Power distribution network having at least one polyphase overhead line (9), having at least one circuit breaker, which is provided for protection of the at least one overhead line (9) and is in the form of a hybrid circuit breaker (16) with the hybrid circuit breaker (16) having at least two switching chambers (17, 18) which are operated with different quenching media, with the at least one first of these switching chambers (17) being designed to cope with high holding voltages all the time, and in that the at least one second of these switching chambers (18) is a vacuum switching chamber, **characterized in that**
the vacuum switching chamber is designed to cope with the initial gradients of the returning voltage, and **in that** no additional capacitors for reduction of the rise in the returning voltage are provided between a high-voltage potential of the power distribution network and earth.

2. Power distribution network according to Claim 1, **characterized in that**, in the time period after quenching of the switching-off arc, the switching path of the first switching chamber (17) is still blown, and is cleaned of conductive switching residues.

## Revendications

1. Réseau de distribution de courant avec au moins une ligne aérienne polyphasée (9), avec au moins un disjoncteur de puissance sous la forme d'un disjoncteur de puissance hybride (16) pour la protection d'au moins une ligne aérienne (9), le disjoncteur de puissance hybride (16) comportant au moins deux chambres de commutation (17, 18) exploitées par des moyens d'extinction différents, une première au moins de ces chambres de commutation (17) étant conçue pour la maîtrise durable de hautes tensions de maintien, et une deuxième au moins de ces chambres de commutation (18) étant une chambre de commutation à vide, **caractérisé en ce que** la chambre de commutation à vide est conçue pour la maîtrise du début des pentes du retour de la tension, et **en ce qu'**aucun condensateur supplémentaire n'est prévu entre un potentiel à haute tension du réseau de distribution de courant et la terre, pour la réduction de la montée du retour la tension.

2. Réseau de distribution de courant selon la revendication 1, **caractérisé en ce que** dans la période après l'extinction de l'arc électrique de coupure, la distance d'isolement de la première chambre de commutation (17) est encore soumise au soufflage et au nettoyage des résidus de commutation conducteurs.
